# EUROPÄISCHE PATENTSCHRIFT

(11) **EP 4 146 896 B1**
(45) Veröffentlichungstag und Bekanntmachung des Hinweises auf die Patenterteilung: **29.01.2025**
(21) Anmeldenummer: 21727350.7
(22) Anmeldetag: 18.02.2021
(51) Int. Cl.: E05F 7/04, E05F 15/619, E05F 15/614

(54) **TÜRANTRIEB FÜR EINE KRAFTFAHRZEUG-TÜR ODER KRAFTFAHRZEUG-KLAPPE**
DOOR DRIVE FOR A MOTOR VEHICLE DOOR OR MOTOR VEHICLE FLAP
ENTRAÎNEMENT DE PORTE POUR PORTE DE VÉHICULE AUTOMOBILE OU OUVRANT DE VÉHICULE AUTOMOBILE

(30) Priorität: 06.05.2020 DE 102020112324
(43) Veröffentlichungstag der Anmeldung: 15.03.2023
(73) Patentinhaber: Kiekert Aktiengesellschaft, 42579 Heiligenhaus (DE)
(72) Erfinder: BERRES, Michael, 51069 Köln (DE); DROST, Bernhard, 46419 Isselburg (DE)
(74) Vertreter: Andrejewski - Honke Patent- und Rechtsanwälte Partnerschaft mbB
(86) Internationale Anmeldenummer: PCT/DE2021/100163
(87) Internationale Veröffentlichungsnummer: WO 2021/223792

(56) Entgegenhaltungen:
- DE-A1- 102013 206 941
- DE-A1- 102019 134 974
- DE-A1- 102019 134 976
- DE-A1- 102019 134 978
- DE-A1- 4 331 384
- DE-U1- 29 801 025
- JP-A- 2005 120 693

## Beschreibung

Die Erfindung betrifft einen Türantrieb für eine Kraftfahrzeug-Tür oder eine Kraftfahrzeug-Klappe, mit einem elektromotorischen Antrieb und einem dem Antrieb nachgeschalteten Getriebe, und mit einem Kraftübertragungselement, welches mit einem Flügel der Kraftfahrzeug-Tür oder Kraftfahrzeug-Klappe wirkverbunden ist, wobei ein Abtriebselement des Getriebes und das Kraftübertragungselement durch eine Verzahnung mit Spielausgleich gekoppelt sind, wobei ferner die Verzahnung zweigeteilt zum Eingriff einerseits in das Kraftübertragungselement und andererseits in ein mit dem Kraftübertragungselement drehbar elastisch gekoppeltes Ausgleichselement ausgebildet ist, und wobei das Ausgleichselement zur Spielfreistellung eine vom Kraftübertragungselement abweichende Winkelgeschwindigkeit zur Realisierung eines Relativwinkel zwischen beiden Elementen aufweist.

Türantriebe für Kraftfahrzeug-Türen oder Kraftfahrzeug-Klappen werden in der Praxis vielfältig eingesetzt und beispielhaft in der WO 2017/029163 A1 beschrieben. Bei der auf diese Weise bewegten Kraftfahrzeug-Tür handelt es sich typischerweise um eine Kraftfahrzeug-Seitentür, beispielsweise eine Kraftfahrzeug-Fahrertür oder Kraftfahrzeug-Beifahrertür. Die mit Hilfe eines solchen Türantriebes angetriebene Kraftfahrzeug-Klappe ist im Allgemeinen als Kraftfahrzeug-Heckklappe, Kraftfahrzeug-Laderaumklappe, Kraftfahrzeug-Motorraumklappe, Kraftfahrzeug-Tankklappe, Kraftfahrzeug-Fronthaube etc. ausgebildet.

Bei dem Kraftübertragungselement kann es sich um ein Verstellteil handeln, wie es in der zuvor bereits in Bezug genommenen WO 2017/029163 A1 beschrieben wird. Andere Kraftübertragungselemente werden als beispielsweise Zahnräder im weiteren Stand der Technik nach der DE 43 31 384 A1 behandelt. Bei dem hierdurch bekannten Stellantrieb ist eine Steuereinrichtung vorgesehen, die einen Antriebsmotor derart ansteuert, dass der Antriebsmotor bei jeder Bewegungsumkehr zusätzlich zu einem Verstellweg einen weiteren Verstellweg ausführt, welcher dem mechanischen Gesamtspiel einer auf diese Weise realisierten Übertragungselementeanordnung entspricht. Auf diese Weise kann eine sehr gute Einstellgenauigkeit bei minimalem Kosten- und Raumbedarf zur Verfügung gestellt werden.

Allerdings wird das Spiel in diesem Zusammenhang von dem zusätzlich bewegten Antriebsmotor nach Maßgabe von Signalen der Steuereinrichtung ausgeglichen. Ein solcher Spielausgleich macht sich typischerweise nur an Endpunkten eines Stellweges bemerkbar, ist während des Verstellweges allerdings nicht in der Lage, etwaige Bauteiltoleranzen, Verschleiß und damit verbundene Spiel auszugleichen. Ein solches Spiel wird von einem Benutzer dadurch oftmals bemerkt und als unangenehm empfunden, weil der motorisch angetriebene Flügel der Kraftfahrzeug-Tür oder Kraftfahrzeug-Klappe meistens auch manuell bewegt oder weiterbewegt werden kann.

Das heißt, die Haptik ist bei Türantrieben für Kraftfahrzeug-Türen oder Kraftfahrzeug-Klappen mit Spiel im Antriebsstrang verbesserungsbedürftig. Außerdem spielt neben der Haptik natürlich auch die regelungstechnische Ansteuerung solcher Türantriebe eine Rolle, wobei durch Spiel oder über die Lebensdauer gesehen zunehmendes Spiel die Robustheit einer solchen Ansteuerung leidet. Ferner führt Spiel oder zunehmendes Spiel zu einem erhöhten Verschleiß über die Produktlebensdauer gesehen.

Es gibt zwar bereits andere Ansätze dahingehend, bei einer Lastdrehmomentsperre gemäß der DE 10 2013 206 941 A1 die Bewegung zwischen einem Abtriebselement und einem Antriebsrad innerhalb eines Drehwinkelspiels über eine Dämpfungseinrichtung zu dämpfen. Allerdings greift die angesprochene Dämpfung nur im Hinblick auf das Drehwinkelspiel der Lastdrehmomentsperre. Typische Türantriebe arbeiten jedoch oftmals auch mit Zahnstangenantrieben, sodass ein Drehwinkelspiel in diesem Fall nicht beobachtet wird.

Der weitere Stand der Technik nach der DE 101 14 938 B4 beschäftigt sich mit einer Vorrichtung zum Betätigen einer Automobil-Schwenktür. Die Vorrichtung verfügt zu diesem Zweck über einen Elektromotor, ein Ausgangszahnrad und ein Zahnstangenglied. Außerdem ist eine Gleiteinrichtung vorgesehen, die das Zahnstangnglied abstützt. Zu diesem Zweck ist die Gleiteinrichtung an der Innenseite und/oder Außenseite des Zahnstangengliedes angeordnet und unterdrückt eine Seitenbewegung des Zahnstangengliedes.

Die bekannte Betätigungsvorrichtung nach der DE 101 14 938 B4 zeigt darüber hinaus ein Vorspannglied, welches von einem Halteglied gehalten wird, um das zuvor bereits angesprochene Zahnstangenglied in Richtung zu einem Ausgangszahnrad eines dem Elektromotor folgenden Getriebes zu beaufschlagen. Mit Hilfe des Vorspanngliedes wird folglich ein Verzahnungseingriff zwischen dem Zahnstangenglied und dem Ausgangszahnrad sichergestellt. Zu diesem Zweck kann das Vorspannglied als Schraubenfeder oder Blattfeder ausgebildet sein oder auch aus Gummi hergestellt und in einen Presssitz eingepasst werden. Dadurch wird zwar ein Spielausgleich zur Verfügung gestellt, welcher durch das gleichsam federnde Vorspannglied zur Verfügung gestellt wird. Allerdings lassen sich Ermüdungen des Vorspanngliedes auf längeren Zeitskalen, erhöhter Verschleiß usw. oftmals in der Praxis nicht (mehr) ausgleichen.

Im Rahmen der DE 298 01 025 U1 geht es um eine Verstellvorrichtung für Fahrzeugsitze. Dabei ist ein Verzahnungsteil realisiert, welches einerseits von einem Hauptteil und andererseits einem Ausgleichsteil gebildet ist. Beide Teile sind über ein elastisches Mittel, insbesondere einen Spannstift, so miteinander verbunden, dass innerhalb des vom elastischen Mittel zugelassenen Bereiches das Ausgleichsteil und das Hauptteil eine unterschiedliche räumliche Zuordnung zueinander einnehmen können.

Beim gattungsbildenden und nächstkommenden Stand der Technik nach der JP 2005/120 693 A geht es um einen Antrieb für eine Heckklappe. Zu diesem Zweck sind zwei miteinander kämmende Getrieberäder realisiert. Dabei kommt auch ein Kraftübertragungselement in Verbindung mit einem drehbar elastisch gekoppelten Ausgleichselement zum Einsatz.

Der Erfindung liegt das technische Problem zugrunde, einen derartigen Türantrieb für eine Kraftfahrzeug-Tür oder Kraftfahrzeug-Klappe so weiterzuentwickeln, dass ein einwandfreier Spielausgleich im Antriebsstrang des Flügels für die Kraftfahrzeug-Tür oder Kraftfahrzeug-Klappe einfach, dauerhaft und unter Berücksichtigung einer robusten Ausführungsform zur Verfügung gestellt wird.

Zur Lösung dieser technischen Problemstellung ist ein gattungsgemäßer Türantrieb für eine Kraftfahrzeug-Tür oder Kraftfahrzeug-Klappe im Rahmen der Erfindung dadurch gekennzeichnet, dass sowohl das Kraftübertragungselement als auch das Ausgleichselement kreissegmentförmig in Bezug auf ihre jeweilige Achse mit jeweils Eingriffsöffnungen für das Abtriebselement ausgebildet sind, wobei das Abtriebselement mit seiner Verzahnung über die jeweilige Eingriffsöffnung einerseits in eine Innenverzahnung des Kraftübertragungselementes und andererseits in eine Innenverzahnung des Ausgleichselementes eingreift.

Im Rahmen der Erfindung findet folglich ein Spielausgleich bzw. eine Spielfreistellung zwischen dem Kraftübertragungselement und dem Ausgleichselement statt. Zu diesem Zweck sind das Kraftübertragungselement und das Ausgleichselement daher elastisch miteinander gekoppelt. Außerdem verfügt das Ausgleichselement zur Spielfreistellung über eine vom Kraftübertragungselement abweichende Winkelgeschwindigkeit. Diese abweichende Winkelgeschwindigkeit führt zu einem Relativwinkel zwischen beiden Elementen, das heißt zwischen dem Kraftübertragungselement und dem Ausgleichselement. Da darüber hinaus beide Elemente von dem gemeinsamen Abtriebselement des Getriebes beaufschlagt werden, führt diese durch den Relativwinkel zwischen beiden Elementen hervorgerufene Differenzialwirkung insgesamt dazu, dass ein etwaiges Spiel zwischen dem Abtriebselement und dem Kraftübertragungselement ausgeglichen wird.

Denn das Kraftübertragungselement und das Ausgleichselement greifen an dem gemeinsamen Abtriebselement an. Dazu ist das Abtriebselement mit der zweigeteilten Verzahnung ausgerüstet. Ein Teil der Verzahnung wechselwirkt mit dem Kraftübertragungselement, während der andere Teil der Verzahnung in Wirkverbindung mit dem Ausgleichselement steht. Durch die Realisierung des Relativwinkels zwischen beiden Elementen wird das Kraftübertragungselement im Endeffekt gegenüber dem Abtriebselement "verspannt", sodass auf diese Weise und durch die beschriebene Differenzialwirkung der Spielausgleich wie gewünscht herbeigeführt wird, und zwar praktisch automatisch.

Dabei ist die Auslegung insgesamt so getroffen, dass der durch die abweichende Winkelgeschwindigkeit des Ausgleichselementes im Vergleich zum Kraftübertragungselement realisierte Relativwinkel zwischen beiden Elementen so bemessen ist, dass im Maximum ein maximales Spiel zum einen ausgeglichen werden kann und zum anderen bei Erreichen des maximalen Relativwinkels die elastische Kopplung zwischen beiden Elementen keinen Schaden nimmt. Hierdurch wird insgesamt sichergestellt, dass der Relativwinkel grundsätzlich variieren kann, je nachdem wie groß das auszugleichende Spiel ist. Eine solche Variation ist durch die elastische Kopplung beider Elemente problemlos möglich.

Zu diesem Zweck ist das Ausgleichselement vorteilhaft parallel zum Kraftübertragungselement wirksam. Außerdem ist das Ausgleichselement nach besonders vorteilhafter Gestaltung auf bzw. an dem Kraftübertragungselement daher gelagert. In der Regel kommt hier eine exzentrische Lagerung zum Einsatz. Das heißt, das Ausgleichselement ist exzentrisch im Vergleich zum Kraftübertragungselement an oder auf diesem gelagert.

Darüber hinaus ist die Auslegung so getroffen, dass die Achse des Ausgleichselementes und eine Achse des Kraftübertragungselementes in Richtung auf das Abtriebselement beabstandet voneinander angeordnet sind. Tatsächlich können die beiden Achsen übereinander oder untereinander angeordnet sein.

In der Regel ist die Auslegung so getroffen, dass die Achse des Ausgleichselementes in Richtung auf das Abtriebselement beabstandet über der Achse des Kraftübertragungselementes eine Anordnung erfährt, weil das Ausgleichselement im Allgemeinen "kleiner" als das Kraftübertragungselement ausgelegt ist. Als Folge hiervon vollführt das Ausgleichselement meistens auch eine höhere Winkelgeschwindigkeit im Vergleich zum Kraftübertragungselement.

In die gleiche Richtung zielen vorteilhafte Maßnahmen der Erfindung, wonach das Ausgleichselement eine geringere Zähnezahl als das Kraftübertragungselement aufweist. Dadurch ist zwar von gleichen Umfangsgeschwindigkeiten am Kraftübertragungselement respektive am Ausgleichselement auszugehen, weil die Umfangsgeschwindigkeit letztendlich vom Abtriebselement vorgegeben wird, welches mit seiner zweigeteilten Zahnung einerseits in das Kraftübertragungselement und andererseits das Ausgleichselement eingreift. Die meistens realisierte geringere Zähnezahl des Ausgleichselementes führt nun in Verbindung mit der oberhalb der Achse des Kraftübertragungselementes angeordneten Achse des Ausgleichselementes insgesamt dazu, dass das Ausgleichselement eine höhere Winkelgeschwindigkeit als das Kraftübertragungselement aufweist. Diese höhere Winkelgeschwindigkeit führt zu dem Relativwinkel und der zuvor bereits besprochenen Differenzialwirkung.

Grundsätzlich kann natürlich auch anders vorgegangen werden. In diesem Fall ist das Ausgleichselement mit einer größeren Zähnezahl als das Kraftübertragungselement ausgerüstet und findet sich dementsprechend die Achse des Ausgleichselementes in Richtung auf das Abtriebselement unterhalb bzw. unter der Achse des Kraftübertragungselementes.

Die elastische Kopplung zwischen den beiden Elementen weist in der Regel eine Nulllage ohne Kraftübertragung auf. In der Regel korrespondiert die Nulllage zur geschlossenen Position des Flügels der Kraftfahrzeug-Tür oder Kraftfahrzeug Klappe gegenüber einer Kraftfahrzeug-Karosserie. Ausgehend von dieser Nulllage führt nun ein zunehmend wachsender Relativwinkel zwischen den beiden Elementen dazu, dass die elastische Kopplung bzw. ein an dieser Stelle realisiertes elastisches Element zunehmend ausgelenkt wird und folglich dem wachsenden Relativwinkel eine durch die Auslenkung hervorgerufene steigende Gegenkraft entgegensetzt.

Erfindungsgemäß ist die Auslegung so getroffen, dass das Abtriebselement jeweils in die Innenverzahnung des Kraftübertragungselementes ebenso wie des Ausgleichselementes eingreift. Dabei ist die Ausgestaltung weiter derart vorgesehen, dass beide Elemente kreissegmentförmig mit jeweiliger Eingriffsöffnung für das Abtriebselement ausgebildet sind. Dadurch, dass das Abtriebselement in diese Eingriffsöffnung eingreifen kann, sind beide Elemente in diesem Fall mit der Innenverzahnung ausgerüstet.

Im Ergebnis wird ein Türantrieb zur Verfügung gestellt, welcher insbesondere im Bereich seiner Abriebstufe über einen wirksamen und gleichsam automatischen Spielausgleich verfügt. Dazu ist dem Kraftübertragungselement das Ausgleichselement zugeordnet, wobei beide Elemente daher elastisch miteinander gekoppelt sind. Das Ausgleichselement beschreibt dabei zur Spielfreistellung einen Relativwinkel im Vergleich zum Kraftübertragungselement, und zwar gegen die Kraft der elastischen Kopplung bzw. des an dieser Stelle vorgesehenen elastischen Koppelelementes. Dadurch lässt sich der Spielausgleich variabel vorgeben und kann beispielsweise über die Produktlebensdauer gesehen anwachsen und so über die gesamte Zeit danach für eine besonders vorteilhafte Haptik sorgen. Hierin sind die wesentlichen Vorteile zu sehen.

Anschließend wird die Erfindung anhand einer lediglich ein Ausführungsbeispiel darstellenden Zeichnung näher erläutert, es zeigen:
Fig. 1 Den Türantrieb für eine Kraftfahrzeug-Tür oder Kraftfahrzeug-Klappe in einer Übersicht,
Figuren 2 und 3 die spezielle Auslegung des Kraftübertragungselementes und des Ausgleichselementes schematisch und
Fig. 4 das Zusammenspiel zwischen dem Kraftübertragungselement und dem Ausgleichselement in einer Übersicht.

In den Figuren ist ein Türantrieb für eine Kraftfahrzeug-Tür oder Kraftfahrzeug-Klappe dargestellt. In der Fig. 1 erkennt man zu diesem Zweck einen Flügel 1 der fraglichen Kraftfahrzeug-Tür oder Kraftfahrzeug-Klappe. Außerdem wird anhand dieser Darstellung deutlich, dass der nachfolgend noch im Detail zu beschreibende Türantrieb im Bereich einer Achse bzw. Drehachse des Türflügels bzw. Türflügels 1 angeordnet ist, was jedoch keine zwingende Bedingung darstellt. Jedenfalls ist der Türantrieb in der Lage, den Flügel 1 um seine Achse bzw. Drehachse verschwenken zu können. Folgerichtig handelt es sich bei der Kraftfahrzeug-Tür im Rahmen des Beispielsfalls um eine Kraftfahrzeug-Seitentür.

Zum grundsätzlichen Aufbau des Türantriebes gehört ein elektromotorischer Antrieb 2 und ein dem Antrieb 2 nachgeschaltetes Getriebe 3, 4. Das Getriebe 3, 4 arbeitet auf ein Kraftübertragungselement 5. Das Kraftübertragungselement 5 ist seinerseits mit dem Flügel 1 der Kraftfahrzeug-Tür oder Kraftfahrzeug-Klappe wirkverbunden. Grundsätzlich kann man das Kraftübertragungselement 5 aber auch als Bestandteil des Getriebes 3, 4 auffassen. Jedenfalls werden Schwenkbewegungen des Kraftübertragungselementes 5 in korrespondierende Schwenkbewegungen des Flügels 1 umgesetzt.

Man erkennt, dass ein Abtriebselement 4a des Getriebes 3, 4 und das Kraftübertragungselement 5 durch eine Verzahnung 6, 7, 8 mit Spielausgleich gekoppelt sind, wie am besten anhand der schematischen Darstellung in der Fig. 3 deutlich wird.

Das Abtriebselement 4a ist nach dem Ausführungsbeispiel als an das Getrieberad 4 angeschlossene abtriebsseitige Ritzel mit der Verzahnung 6 ausgebildet. Die Verzahnung 6 des Abtriebselementes 4a kämmt dabei einerseits mit einer Verzahnung 7 und andererseits einer Verzahnung 8.

Tatsächlich ist die Verzahnung 6, 7, 8 nach dem Ausführungsbeispiel und erfindungsgemäß zweigeteilt. Denn durch die Verzahnung 6, 7, 8 kommt es einerseits dazu, dass das Abtriebselement 4a in Eingriff mit dem Kraftübertragungselement 5 ist und andererseits das Abtriebselement 4a gleichzeitig in Eingriff mit einem Ausgleichselement 9 ist. Das Kraftübertragungselement 5 und das Ausgleichselement 9 sind dabei drehbar elastisch miteinander gekoppelt, wobei zu diesem Zweck ein elastisches Koppelelement 10 nach dem Ausführungsbeispiel zur Anwendung kommt. Bei dem elastischen Koppelelement 10 kann es sich um ein Gummielement aber auch eine Feder handeln.

Man erkennt, dass das Abtriebselement 4a mit der Verzahnung 6 ausgerüstet ist. Das Kraftübertragungselement 5 verfügt demgegenüber über die Verzahnung 7. Schließlich ist das Ausgleichselement mit der Verzahnung 8 ausgerüstet. Dabei ist die Verzahnung 6, 7, 8 in der Weise zweigeteilt, dass die Verzahnung 6 am Abtriebselement 4a einerseits mit der Innenverzahnung 7 des Kraftübertragungselementes 5 gekoppelt ist. Andererseits ist eine weitere Verzahnung zwischen der Verzahnung 6 des Abtriebselementes 4a und der von der Verzahnung 7 abweichenden Verzahnung 8 des Abtriebselementes 9 realisiert. Bei der Verzahnung 8 handelt es sich ebenfalls um eine Innenverzahnung 8.

Dabei ist die Auslegung insgesamt noch so getroffen, dass die elastische Kopplung bzw. das elastische Koppelelement 10 zwischen den beiden Elementen 5, 9 eine Nulllage ohne Kraftübertragung aufweist. Diese Nulllage korrespondiert zur geschlossenen Position des Flügels 1 gegenüber der nicht näher dargestellten Kraftfahrzeug-Karosserie.

Man erkennt, dass sowohl das Kraftübertragungselement 5 als auch das Ausgleichselement 9 insgesamt kreissegmentförmig ausgebildet sind, und zwar in Bezug auf ihre jeweilige Achse 11 bzw. 12. Außerdem verfügen beide Elemente 5, 9 im Rahmen des Ausführungsbeispiels über jeweils eine Eingriffsöffnung 13, 14 für das Abtriebselement 4a. Über diese Eingriffsöffnung 13, 14 kann das Abtriebselement 4a mit seiner Verzahnung 6 einerseits in die Innenverzahnung 7 des Kraftübertragungselementes 5 und andererseits in die Innenverzahnung 8 des Ausgleichselementes 9 wie beschrieben eingreifen.

## Patentansprüche

1. Türantrieb für eine Kraftfahrzeug-Tür oder Kraftfahrzeug-Klappe, mit einem elektromotorischen Antrieb (2) und einem dem Antrieb (2) nachgeschalteten Getriebe (3, 4), und mit einem Kraftübertragungselement (5), welches mit einem Flügel (1) der Kraftfahrzeug-Tür oder Kraftfahrzeug-Klappe wirkverbunden ist, wobei
ein Abtriebselement (4a) des Getriebes (3, 4) und das Kraftübertragungselement (5) durch eine Verzahnung (6, 7, 8) mit Spielausgleich gekoppelt sind, wobei ferner
die Verzahnung (6, 7, 8) zweigeteilt zum Eingriff einerseits in das Kraftübertragungselement (5) und andererseits in ein mit dem Kraftübertragungselement (5) drehbar elastisch gekoppeltes Ausgleichselement (9) ausgebildet ist, und wobei
das Ausgleichselement (9) zur Spielfreistellung eine vom Kraftübertragungselement (5) abweichende Winkelgeschwindigkeit zur Realisierung eines Relativwinkels (α_{1 -} α₂) zwischen beiden Elementen (5, 9) aufweist
**dadurch gekennzeichnet, dass**
sowohl das Kraftübertragungselement (5) als auch das Ausgleichselement (9) kreissegmentförmig in Bezug auf ihre jeweilige Achse (11, 12) mit jeweils Eingriffsöffnungen (13, 14) für das Abtriebselement (4a) ausgebildet sind, wobei
das Abtriebselement (4a) mit seiner Verzahnung (6) über die jeweilige Eingriffsöffnung (13, 14) einerseits in eine Innenverzahnung (7) des Kraftübertragungselementes (5) und andererseits in eine Innenverzahnung (8) des Ausgleichselementes (9) eingreift.

2. Türantrieb nach Anspruch 1, **dadurch gekennzeichnet, dass** das Ausgleichselement (9) parallel zum Kraftübertragungselement (5) wirksam ist.

3. Türantrieb nach Anspruch 1 oder 2, **dadurch gekennzeichnet, dass** das Ausgleichselement (9) exzentrisch im Vergleich zum Kraftübertragungselement (5) an oder auf diesem gelagert ist.

4. Türantrieb nach einem der Ansprüche 1 bis 3, **dadurch gekennzeichnet, dass** eine Achse (11) des Ausgleichselementes (9) und eine Achse (12) des Kraftübertragungselementes (5) in Richtung auf das Abtriebselement (4a) beabstandet übereinander oder untereinander angeordnet sind.

5. Türantrieb nach einem der Ansprüche 1 bis 4, **dadurch gekennzeichnet, dass** das Ausgleichselement (9) eine geringere Zähnezahl als das Kraftübertragungselement (5) aufweist.

6. Türantrieb nach einem der Ansprüche 1 bis 5, **dadurch gekennzeichnet, dass** die elastische Kopplung zwischen beiden Elemente (5, 9) eine Nulllage ohne Kraftübertragung aufweist.

7. Türantrieb nach Anspruch 6, **dadurch gekennzeichnet, dass** die Nulllage zur geschlossenen Position des Flügels (1) gegenüber einer Kraftfahrzeug-Karosserie korrespondiert.

## Claims

1. Door drive for a motor vehicle door or motor vehicle flap, with an electromotive drive (2) and a transmission (3, 4) connected downstream of the drive (2), and with a force transmission element (5) which is operatively connected to a leaf (1) the motor vehicle door or motor vehicle flap, wherein
an output element (4a) of the transmission (3, 4) and the force transmission element (5) are coupled by a toothing (6, 7, 8) with compensation for play, wherein further
the toothing (6, 7, 8) is designed in two parts for engaging in both the force transmission element (5) and a compensating element (9) that is rotatably, elastically coupled to the force transmission element (5), and wherein
for play-free positioning, the compensation element (9) has a differing angular velocity from the force transmission element (5) in order to create a relative angle (α₁ - α₂) between the two elements (5, 9), **characterized in that**
both the force transmission element (5) and the compensation element (9) are designed in the form of a circle segment relative to their respective axes (11, 12), each having engagement openings (13, 14) for the output element (4a), wherein
the output element (4a) engages with its toothing (6) on the one hand in an inner toothing (7) of the force transmission element (5) and on the other hand in an inner toothing (8) of the compensation element (9) through the respective engagement opening (13, 14).

2. Door drive according to Claim 1, **characterized in that** the compensating element (9) is effective parallel to the force transmission element (5).

3. Door drive according to Claim 1 or 2, **characterized in that** the compensating element (9) is mounted against or on the force transmission element (5) and eccentrically relative thereto.

4. Door drive according to any one of Claims 1 to 3, **characterized in that** an axis (11) of the compensating element (9) and an axis (12) of the force transmission element (5) are arranged at a distance one above or below the other towards the output element (4a).

5. Door drive according to any one of Claims 1 to 4, **characterized in that** the compensating element (9) has a smaller number of teeth than the force transmission element (5).

6. Door drive according to any one of Claims 1 to 5, **characterized in that** the elastic coupling between the two elements (5, 9) has a zero position with no force transmission.

7. Door drive according to Claim 6, **characterized in that** the zero position corresponds to the closed position of the leaf (1) with respect to a motor vehicle body.

## Revendications

1. Entraînement de porte pour une porte de véhicule automobile ou hayon de véhicule automobile, avec un entraînement à moteur électrique (2) et une transmission (3, 4) montée après l'entraînement (2) et avec un élément de transmission de force (5), lequel est relié de façon fonctionnelle à un battant (1) de la porte de véhicule automobile ou hayon de véhicule automobile, sachant qu'
un élément de sortie (4a) de la transmission (3, 4) et l'élément de transmission de force (5) sont couplés par une denture (6, 7, 8) avec rattrapage de jeu, sachant en plus que
la denture (6, 7, 8) est constituée en deux parties pour venir en prise d'une part dans l'élément de transmission de force (5) et d'autre part dans un élément de compensation (9) couplé élastiquement pouvant tourner à l'élément de transmission de force (5), et sachant que
l'élément de compensation (9) pour le réglage sans jeu comporte une vitesse angulaire dérivant de l'élément de transmission de force (5) pour réaliser un angle relatif (α₁ *-* α₂) entre les deux éléments (5, 9),
***caractérisé* en ce que**
tant l'élément de transmission de force (5) que l'élément de compensation (9) sont constitués en forme de segment de cercle par rapport à leur axe respectif (11, 12) avec à chaque fois des ouvertures d'engagement (13, 14) pour l'élément de sortie (4a), sachant que l'élément de sortie (4a) vient en prise avec sa denture (6) par l'ouverture d'engagement (13, 14) respective d'une part dans une denture intérieure (7) de l'élément de transmission de force (5) et d'autre part dans une denture intérieure (8) de l'élément de compensation (9).

2. Entraînement de porte selon la revendication 1, ***caractérisé* en ce que** l'élément de compensation (9) est actif parallèlement à l'élément de transmission de force (5).

3. Entraînement de porte selon la revendication 1 ou 2, ***caractérisé* en ce que** l'élément de compensation (9) est logé contre ou sur celui-ci de façon excentrique en comparaison de l'élément de transmission de force (5).

4. Entraînement de porte selon l'une quelconque des revendications 1 à 3, ***caractérisé* en ce qu'**un axe (11) de l'élément de compensation (9) et un axe (12) de l'élément de transmission de force (5) sont disposés à distance l'un sur l'autre ou l'un sous l'autre en direction de l'élément de sortie (4a).

5. Entraînement de porte selon l'une quelconque des revendications 1 à 4, ***caractérisé en ce que*** l'élément de compensation (9) comporte un nombre de dents plus faible que l'élément de transmission de force (5).

6. Entraînement de porte selon l'une quelconque des revendications 1 à 5, ***caractérisé en ce que*** le couplage élastique entre les deux éléments (5, 9) comporte une position zéro sans transmission de force.

7. Entraînement de porte selon la revendication 6, ***caractérisé en ce que*** la position zéro correspond à la position fermée du battant (1) par rapport à une carrosserie de véhicule automobile.
